# EUROPÄISCHE PATENTANMELDUNG

(11) **EP 1 090 845 A1**
(43) Veröffentlichungstag der Anmeldung: **11.04.2001**
(21) Anmeldenummer: 00121613.4
(22) Anmeldetag: 02.10.2000
(51) Int. Cl.: B65D 1/24, B65D 25/28

(54) **Flaschenkasten**

(30) Priorität: 06.10.1999 DE 19948040; 15.05.2000 DE 20008668 U
(71) Anmelder: Rippel, Friedemann, 82031 Grünwald (DE)
(72) Erfinder: Rippel, Friedemann, 82031 Grünwald (DE)
(74) Vertreter: von Samson-Himmelstjerna, Friedrich R., Dipl.-Phys.

(57) **Zusammenfassung**

Die Erfindung betrifft einen Flaschenkasten (1, 11, 21) zur Aufnahme mehrerer Flaschen, insbesondere Getränkeflaschen, mit mindestens einem Handgriff (6, 16, 26), der von einer passiven in eine aktive Stellung bewegt werden kann, dadurch gekennzeichnet, daß der Handgriff (6, 16, 26) bei seiner aktiven Stellung im wesentlichen auf gleicher Höhe mit einem Boden (2, 12, 22) des Flaschenkastens (1, 11, 21) liegt.

## Beschreibung

Die Erfindung betrifft einen Flaschenkasten zur Aufnahme mehrerer Flaschen, insbesondere Getränkeflaschen, gemäß Oberbegriff des Anspruchs 1.

Herkömmliche Flaschenkästen bestehen in der Regel aus Kunststoff, und dienen zur Aufnahme beispielsweise von Mineralwasserflaschen, Bierflaschen, Limonadeflaschen, Saftflaschen, etc.

Im allgemeinen weisen derartige Flaschenkästen einen Boden, sowie mehrere Seitenwände auf. Diese umgeben i.a. einen annähernd quaderförmigen Aufnahmeraum für die Getränkeflaschen. Häufig sind der Boden und die Seitenwände integral in Form eines Rahmenwerks ausgebildet.

Die Abmessungen eines Flaschenkastens sind zum einen dadurch bestimmt, daß eine festgelegte Anzahl von Flaschenkästen auf einer Palette Platz finden muß, deren Maße genormt sind. Außerdem sollen im Flaschenkasten eine festgelegte Anzahl bestimmter Flaschen Platz finden, z.B. 20 Flaschen mit einem Flaschenbodenradjus von ca. 7 cm.

Des weiteren sind herkömmliche Flaschenkästen in der Regel so ausgestaltet, daß mehrere Flaschenkästen senkrecht übereinander gestapelt werden können. Dabei sind die Flaschenkästen im gestapelten Zustand z.B. durch ineinandergreifende Ansätze an bzw. Aussparungen aus den Flaschenkästen gegen Verschiebung in Querrichtung gesichert.

Die o.g. herkömmlichen Flaschenkästen haben aber unter anderem den Nachteil, daß sie nur schwer per Hand transportiert werden können. Als "Handgriff" sind nämlich lediglich von dem Rahmenwerk der Seitenwände definierte Öffnungen vorgesehen, die i.a. nahe am oberen Rand der Seitenwände liegen.

Demgegenüber ist in der DE 42 07 448 A1 und in der DE 92 13 090 U1 vorgeschlagen, an einer der Seitenwände eines herkömmlichen Flaschenkastens einen separaten Handgriff anzuordnen. Dieser ist schwenkbar an der Seitenwand des Flaschenkastens gelagert. Bei seiner Ruhestellung berührt der Handgriff die Seitenwand. Wird der Handgriff von der Seitenwand weg nach oben bis über den oberen Rand des Flaschenkastens hinaus in seine Arbeitsstellung geschwenkt, kann der Flaschenkasten am Handgriff von einem Transporteur hinter sich her gezogen werden.

Außerdem ist aus der DE 42 36 484 A1 bekannt, bei einem Flaschenkasten einen an zwei gegenüberliegenden Seitenwänden nach oben hin schwenkbar gelagerten Handgriff in Form eines Bügels vorzusehen. In der Ruhestellung des Handgriffs begrenzt dessen Innenfläche einen oberen Abschnitt des Aufnahmeraums für die Getränkeflaschen. Wird der Handgriff von der Ruhestellung aus über den oberen Rand des Flaschenkastens hinaus nach oben geschwenkt, kann der Handgriff zum Tragen des Flaschenkastens verwendet werden.

In der US 42 54 850 ist ein Koffer beschrieben, welcher einen entlang der Bodenfläche des Koffers ausziehbaren Handgriff aufweist, mit welchem ein Transporteur den Koffer hinter sich herziehen kann.

Die Erfindung hat sich zum Ziel gesetzt, die oben beschriebenen Flaschenkästen weiterzuentwickeln, und dabei insbesondere einen Flaschenkasten zur Verfügung zu stellen, der leicht transportierbar ist.

Sie erreicht dies mit einem Flaschenkasten zur Aufnahme mehrerer Flaschen, insbesondere Getränkeflaschen, mit mindestens einem Handgriff, der von einer passiven in eine aktive Stellung bewegt werden kann, dadurch gekennzeichnet, daß der Handgriff bei seiner aktiven Stellung im wesentlichen auf gleicher Höhe mit einem Boden des Flaschenkastens liegt.

Dabei wird unter dem Begriff "aktive Stellung" des Handgriffs insbesondere dessen Arbeitsstellung verstanden, also die Stellung, die für den Transport des Flaschenkastens per Hand vorgesehen ist. Demgegenüber wird unter dem Begriff "passive Stellung" die Ruhestellung des Handgriffs verstanden. Dies ist insbesondere die Stellung, welche bei der Lagerung des Flaschenkastens vorgesehen ist. Beispielsweise überragt der Handgriff besonders vorzugsweise bei seiner passiven Stellung nicht die Außenkonturen des Flaschenkastens. Mehrere erfindungsgemäße Flaschenkästen können dann - trotz des Handgriffs - genauso dicht gestapelt werden wie herkömmliche Flaschenkästen.

Der Erfindung liegt die folgende Erkenntnis zugrunde: Im allgemeinen werden Flaschenkästen beim Transport per Hand aufgrund des hohen Gewichts der darin befindlichen Flaschen vom Transporteur mit im wesentlichen gestreckten Armen vor dessen Körper bzw. Bauch liegend getragen. Die herkömmlichen Handgriffe liegen aber, wie oben erläutert, bei ihrer Arbeitsstellung im Bereich des oberen Rands des Flaschenkastens. Dies hat den folgenden Nachteil: Der Boden des Flaschenkastens liegt dann beim Transport im Bereich der Knie bzw. knapp oberhalb der Knie des Transporteurs. Deshalb stoßen herkömmliche Flaschenkästen beim Gehen gegen die Knie bzw. den unteren Bereich der Oberschenkel. Dadurch wird der Transport der Flaschenkästen wesentlich erschwert.

Demgegenüber ist erfindungsgemäß vorgesehen, daß der Handgriff bei seiner aktiven Stellung im wesentlichen auf gleicher Höhe mit dem Boden des Flaschenkastens liegt, und zwar bei einer aufrechten Stellung des Flaschenkastens (die Flaschenhälse der im Flaschenkasten befindlichen Flaschen zeigen dann im wesentlichen senkrecht nach oben). Wird der Flaschenkasten dann - mit im wesentlichen gestreckten Armen - vor dem Körper bzw. Bauch des Transporteurs liegend getragen, hat dies insbesondere den folgenden Vorteil: Der Boden des Flaschenkastens liegt deutlich oberhalb der Knie des Transporteurs, insbesondere im Hüftbereich. Der erfindungsgemäße Flaschenkasten stößt dann beim Gehen nicht mehr gegen die Knie bzw. den unteren Bereich der Oberschenkel. Vorteilhaft liegt der Boden des Flaschenkastens beim Transport knapp oberhalb der Oberschenkel. Dadurch wird der Transport des Flaschenkastens wesentlich erleichtert.

Vorzugsweise liegt der Handgriff - bzw. der Teil des Handgriffs, der von der Hand des Transporteurs erfaßt wird - bei seiner aktiven Stellung um weniger als 15 cm oberhalb oder unterhalb der vom Boden des Flaschenkastens definierten Ebene, besonders vorzugsweise 10 cm, ganz besonders vorteilhaft 5 cm. Der Handgriff kann bei seiner aktiven Stellung auch mit der vom Boden definierten Ebene fluchten. Vorteilhaft liegt der Handgriff bei seiner aktiven Stellung auch relative nahe bei einer entsprechenden Seitenwand des Flaschenkastens, insbesondere nicht mehr als 10 cm, ganz besonders vorteilhaft nicht mehr als 5 cm, und bevorzugt nicht mehr als 3 cm entfernt von der Seitenwand.

Der Flaschenkasten kann auf verschiedene Weise von der passiven in die aktive Stellung bewegbar ausgestaltet sein. Vorteilhaft ist der Handgriff in die aktive Stellung ausziehbar. Das bedeutet, daß der Handgriff in linearer Richtung zur aktiven Stellung hin verschiebbar ist. Alternativ kann der Handgriff auch in die aktive Stellung verschwenkbar ausgestaltet sein, insbesondere um einen Schwenkwinkel, welcher kleiner als 90°, besonders vorteilhaft kleiner als 75°, insbesondere kleiner als 45° ist. Der Handgriff kann auch zunächst nur geschwenkt, und dann verschoben werden, oder umgekehrt, oder z.B. auch eine kombinierte Schwenk- und Schiebebewegung ausführen.

Besonders vorteilhaft ist beim Flaschenkasten zusätzlich noch ein weiterer Handgriff vorgesehen. Der Transporteur kann dann mit jeder Hand einen Handgriff ergreifen. Dadurch wird der Transport des Flaschenkastens weiter erleichtert. Vorzugsweise sind beide Handgriffe ausziehbar, oder beide schwenkbar, und zwar in entgegengesetzten Richtungen.

Vorzugsweise steht der erste Handgriff bei seiner aktiven Stellung von oben betrachtet über die Kontur einer Seitenwand des Flaschenkastens hervor. Bevorzugt steht auch der zweite Handgriff bei seiner aktiven Stellung von einer Seitenwand hervor.

Besonders bevorzugt stehen der erste und der zweite Handgriff von oben betrachtet bei ihrer aktiven Stellung über verschiedene Seitenwände hervor, insbesondere über aneinander angrenzende Seitenwände, oder, besonders vorteilhaft, über einander gegenüberliegende Seitenwände.

Vorzugsweise ist der Handgriff am Boden des Flaschenkastens angeordnet. Besonders vorteilhaft ist es, wenn der Handgriff bei seiner passiven Stellung innerhalb der Außenkonturen des Flaschenkastens liegt. Der Handgriff wird dann bei der Lagerung des Flaschenkastens nicht verschmutzt. Nur der Boden des Flaschenkastens berührt nämlich den i.a. verschmutzten Lagerraumboden. Dagegen liegt zwischen Lagerraumboden und dem Handgriff ein ausreichender Abstand.

Vorteilhaft ist der Handgriff in einer von der Seitenwand oder dem Boden definierten Ebene, oder parallel hierzu, ausziehbar.

Der Handgriff kann z.B. entlang einer Mittelachse der Seitenwand oder des Bodens ausziehbar sein, oder parallel versetzt hierzu. Beispielsweise kann der Handgriff um mehr als 2 cm, oder um mehr als 4 cm parallel versetzt zur Mittelachse ausziehbar ausgestaltet sein. Dadurch kann z.B. erreicht werden, daß beim Transport des Flaschenkastens der Schwerpunkt des Flaschenkastens zwischen der Verschiebungsachse des Handgriffs, und dem Körper des Transporteurs liegt. Dadurch wird der Flaschenkasten beim Transport stabilisiert.

Vorzugsweise weist der Handgriff zwei parallele Schenkel auf, welche entlang der Seitenwand oder des Bodens verschiebbar gelagert sind. Hierdurch wird verhindert, daß der Flaschenkasten beim Transport umkippt.

Die Erfindung wird nun anhand von Ausführungsbeispielen und der beigefügten Zeichnung näher erläutert. In der Zeichnung zeigen:
- Fig. 1: eine perspektivische Ansicht eines Flaschenkastens mit Handgriffen gemäß einem ersten Ausführungsbeispiel der vorliegenden Erfindung von schräg unten, wobei die Handgriffe in einer passiven Stellung sind;
- Fig. 2: eine perspektivische Ansicht des Flaschenkastens von Fig. 1, wobei die Handgriffe in einer aktiven Stellung sind;
- Fig. 3a: eine perspektivische Ansicht der in den Fig. 1 und 2 gezeigten Handgriffe;
- Fig. 3b: eine perspektivische Ansicht eines alternativen Ausgestaltungsbeispiels eines Handgriffs;
- Fig. 4: eine perspektivische Ansicht eines Flaschenkastens mit Handgriffen gemäß einem zweiten Ausführungsbeispiel der vorliegenden Erfindung von schräg unten, wobei die Handgriffe in einer passiven Stellung sind;
- Fig. 5: eine perspektivische Ansicht des Flaschenkastens von Fig. 4, wobei die Handgriffe in einer aktiven Stellung sind;
- Fig. 6: eine schematische Vorderansicht eines Transporteurs beim Transport eines erfindungsgemäßen Flaschenkastens;
- Fig. 7: eine schematische Vorderansicht eines Flaschenkastens mit Handgriffen gemäß einem dritten Ausführungsbeispiel der vorliegenden Erfindung, wobei die Handgriffe in einer passiven Stellung sind;
- Fig. 8: eine schematische Vorderansicht des Flaschenkastens von Fig. 7, wobei die Handgriff in einer aktiven Stellung sind;
- Fig. 9: eine schematische Vorderansicht eines Flaschenkastens mit Handgriffen gemäß einem vierten Ausführungsbeispiel der vorliegenden Erfindung, wobei die Handgriffe in einer passiven Stellung sind;
- Fig. 10: eine schematische Vorderansicht des Flaschenkastens von Fig. 9, wobei die Handgriffe in einer aktiven Stellung sind;
- Fig. 11: eine perspektivische Ansicht eines Flaschenkastens mit Handgriffen gemäß einem fünften Ausführungsbeispiel der vorliegenden Erfindung von schräg unten, wobei die Handgriffe in einer passiven Stellung sind;
- Fig. 12: eine perspektivische Ansicht eines vorderen Abschnitts des Flaschenkastens von Fig. 11 vor dem Einbau des vorderen Handgriffs;
- Fig. 13: eine perspektivische Ansicht des in der Fig. 11 gezeigten Handgriffs;
- Fig. 14: eine perspektivische Ansicht des vorderen Abschnitts des Flaschenkastens von Fig. 11 nach dem Einbau des vorderen Handgriffs.

In der Zeichnung sind funktionsgleiche oder -ähnliche Teile mit Bezugszeichen gekennzeichnet, die sich um die die Zahl Zehn, oder Vielfache der Zahl Zehn voneinander unterscheiden.

Ein Flaschenkasten 1 gemäß Fig. 1 weist eine vordere Seitenwand 2a, eine hintere Seitenwand (in der Darstellung verdeckt), eine rechte Seitenwand 2b, eine linke Seitenwand (in der Darstellung verdeckt), und einen Boden 2 auf. Der Boden 2 und die Seitenwände 2a, 2b bestehen aus Kunststoff, und sind integral ausgebildet.

Sowohl der Boden 2 als auch die Seitenwände 2a, 2b sind in Form eines zusammenhängenden Rahmenwerks ausgeführt. Sie schließen gemeinsam einen quaderförmigen Aufnahmeraum ein. In diesem können bei einer aufrechten Stellung des Flaschenkastens (d.h. einer Stellung, bei der dieser gegenüber der hier gezeigten Stellung um 180° nach oben gekippt ist) mehrere Getränkeflaschen angeordnet werden.

Das Rahmenwerk des Bodens 2 weist parallele, in äquidistanten Abständen angeordnete, in der Zeichnung nach links-hinten verlaufende Schrägverstrebungen 3a, sowie entsprechende, in der Zeichnung nach rechts-hinten verlaufende Schrägverstrebungen 3b auf. Diese liegen ebenfalls parallel und äquidistant zueinander. Die nach rechts-hinten verlaufenden Schrägverstrebungen 3b, und die nach links-hinten verlaufenden Schrägverstrebungen 3a schließen gegeneinander jeweils Winkel von 90° ein.

Des weiteren weist das Rahmenwerk des Bodens 2 eine vordere Verstrebungsleiste 4a, eine hintere Verstrebungsleiste 4b, eine linke, seitliche Verstrebungsleiste 4c, und eine rechte, seitliche Verstrebungsleiste 4d auf. Die nach links-hinten verlaufende Schrägverstrebungen 3a erstrecken sich jeweils von der vorderen oder der rechten Verstrebungsleiste 4a, d aus zu der linken oder der hinteren Verstrebungsleiste 4c, b. Entsprechend erstrecken sich die nach rechts-hinten verlaufende Schrägverstrebungen 3b jeweils von der linken oder der vorderen Verstrebungsleiste 4c, a aus zu der hinteren oder der rechten Verstrebungsleiste 4b, d. Die Unterseiten der Verstrebungsleisten 4a, b, c, d und der Schrägverstrebungen 3a, b liegen alle auf der gleichen horizontalen Ebene.

Die vordere Verstrebungsleiste 4a erstreckt sich von der Unterseite 2a*'* der vorderen Seitenwand 2a aus in Bezug auf den Flaschenkasten 1 nach unten (d.h. bei der hier gewählten Darstellung nach oben). Auf ähnliche Weise erstreckt sich die rechte, seitliche Verstrebungsleiste 4d von der Unterseite 2b*'* der rechten Seitenwand 2b in Bezug auf den Flaschenkasten 1 nach unten. Entsprechendes gilt auch für die linke Verstrebungsleiste 4c und die Unterseite der linken Seitenwand, sowie die hintere Verstrebungsleiste 4b und die Unterseite der hinteren Seitenwand.

Parallel zur Ebene des Bodens 2 und der rechten bzw. linken Seitenwand 2b ist durch die vordere Verstrebungsleiste 4a, und durch einen Teil der Schrägverstrebungen 3a, b hindurchgehend ein erstes, vorderes Paar Bohrungen 5a, b ausgeführt. Dabei verläuft die Bohrung 5a parallel zur Bohrung 5b. Die Bohrung 5a hat im wesentlichen den gleichen Abstand zur von hinten nach vorne verlaufenden Mittelachse a des Bodens 2, wie die Bohrung 5b. Die Mittelachse zwischen den Bohrungen 5a, b liegt somit im wesentlichen auf der Mittelachse a des Bodens 2. Bei einem alternativen, hier nicht dargestellten Ausführungsbeispiel hat demgegenüber die Mittelachse zwischen den Bohrungen 5a, b einen deutlichen Abstand von der Mittelachse a des Bodens 2, z.B. mehr als 2cm, insbesondere mehr als 4 cm.

Entsprechend zum vorderen Paar Bohrungen 5a, b ist durch die hintere Verstrebungsleiste 4b sowie einen Teil der Schrägverstrebungen 3a, b hindurch ein zweites, hinteres Paar Bohrungen 5c, d ausgeführt. Die hinteren Bohrungen 5c, d verlaufen parallel zueinander, und parallel zu den vorderen Bohrungen 5a, b. Dabei verläuft die linke Bohrung 5c der hinteren Bohrungen 5c, d mit einem geringen Abstand von weniger als 1 cm links von der linken Bohrung 5a der vorderen Bohrungen 5a, b. Entsprechend verläuft auch die rechte Bohrung 5d der hinteren Bohrungen 5c, d mit einem geringen Abstand von weniger als 1 cm links von der rechten Bohrung 5b der vorderen Bohrungen 5a, b.

Bei einem weiteren alternativen, hier nicht gezeigten Ausführungsbeispiel sind jeweils die linken Bohrungen 5a, c, und die rechten Bohrungen 5b, d miteinander fluchtend ausgestaltet.

Die Mittelachse zwischen den hinteren Bohrungen 5c, d liegt im wesentlichen auf der Mittelachse a des Bodens 2. Bei dem o.g. alternativen, hier nicht dargestellten Ausführungsbeispiel hat demgegenüber auch die Mittelachse zwischen den hinteren Bohrungen einen deutlichen Abstand von der Mittelachse a des Bodens 2, z.B. mehr als 2cm, insbesondere mehr als 4 cm.

Innerhalb des vorderen Paars Bohrungen 5a, b verlaufen mit geringem Spiel zwei Führungsschenkel 6a, b eines vorderen Handgriffs 6. Gemäß Fig. 3a ist der Handgriff 6 im wesentlichen U-förmig ausgestaltet. Der linke Führungsschenkel 6a verläuft parallel zum rechten Führungsschenkel 6b. Zwischen den vorderen Enden des linken und des rechten Schenkels 6a, b erstreckt sich ein Zwischenschenkel 6c, um den herum eine drehbare Griffrolle 6d angeordnet ist. Die Schenkel 6a, b, c sind integral ausgebildet, und bestehen aus einem Metalldraht. Die Griffrolle 6d ist aus Holz oder Kunststoff gefertigt.

Bei der in Fig. 3b gezeigten alternativen Ausgestaltung der Handgriffe ist zwischen den vorderen Enden eines linken und eines rechten Führungsschenkels 16a*'*, 16b*'* ein Griffauge 16c*'* angeordnet. Dieses besteht aus einer Kunststoffplatte 16d*'* mit einer von oben nach unten durch die Platte 16d*'* hindurchgehenden Öffnung 16e*'*. In diese kann ein Transporteur zum leichteren Transport des Flaschenkastens 1 die Finger seiner Hand einführen. Die Führungsschenkel 16a*'*, 16b*'* bestehen ebenfalls aus Kunststoff, und sind integral mit dem Griffauge 16c*'* ausgestaltet.

Bei der Herstellung des Flaschenkastens 1 werden gem. Fig. 1 zunächst die Führungsschenkel 6a, b bzw. 16a*'*, 16b*'* in die entsprechenden vorderen bzw. hinteren Bohrungen 5a, b bzw. 5c, d eingeführt. Dann werden bei dem in Fig. 3a gezeigten Handgriff 6 die hinteren Enden der Führungsschenkel als Anschläge 6 f, g nach unten hin abgeknickt. Entsprechend werden bei dem in Fig. 3b gezeigten Handgriff an den hinteren Enden der Führungsschenkel 16a*'*, 16b*'* durch senkrechte Bohrungen hindurchgehende Anschlagsbolzen 16f*'*, 16g*'* befestigt.

Der vordere Handgriff 6 und der hintere Handgriff 7 sind dann aufgrund der oben beschriebenen Führung innerhalb der vorderen Bohrungen 5a, b bzw. der hinteren Bohrungen 5c, d gem. Fig. 2 in Richtung der Pfeile C, D gegenüber dem übrigen Flaschenkasten 1 nach vorne und nach hinten hin verschiebbar.

Fig. 1 zeigt die Handgriffe 6, 7 in einer passiven Stellung: Dabei ist der Handgriff 6 soweit in Richtung des Pfeils C in Bezug auf den Flaschenkasten 1 nach hinten hin verschoben, daß dessen Griffrolle 6d gegen die Vorderseite der vorderen Verstrebungsleiste 4a stößt. Entsprechend ist der Handgriff 7 soweit in Richtung des Pfeils D in Bezug auf den Flaschenkasten 1 nach vorne hin verschoben, daß die Griffrolle des hinteren Handgriffs 7 gegen die Rückseite der hinteren Verstrebungsleiste 4b stößt. Bei dieser passiven Stellung der Handgriffe 6, 7 liegen diese vollständig innerhalb der Außenkonturen des Flaschenkastens 1. Insbesondere liegen die Handgriffe 6, 7 knapp unterhalb der oben erwähnten horizontalen Ebene, d.h. der Ebene, auf der die Unterseiten der Verstrebungsleisten 4a, b, c, d und der Schrägverstrebungen 3a, b liegen.

Bei der Lagerung des Flaschenkastens 1 werden somit die Handgriffe nicht oder nur wenig verschmutzt: Lediglich der Boden 2 (bzw. die Verstrebungsleisten 4a, b, c, d und die Schrägverstrebungen 3a, b) kommen mit der häufig stark verschmutzten Bodenfläche eines Lagers für Flaschenkästen in Kontakt, nicht aber die Handgriffe 6,7.

Auch liegen bei der o.g. passiven Stellung die Handgriffe 6, 7 innerhalb der Ebenen, auf denen die Außenseite der vorderen Seitenwand 2a bzw. die Außenseite der hinteren Seitenwand liegen. Damit können mehrere der erfindungsgemäßen Flaschenkästen mit Handgriffen gleich dicht nebeneinander liegend gelagert werden wie herkömmliche Flaschenkästen ohne Handgriffe.

Fig. 2 zeigt die Handgriffe 6, 7 in einer aktiven Stellung: Ausgehend von der bei Fig. 1 gezeigten Stellung ist der Handgriff 6 soweit in Richtung des Pfeils C in Bezug auf den Flaschenkasten 1 nach vorne hin verschoben, daß die Anschläge 6 f, g (bzw. bei dem in Fig. 3b gezeigten Handgriff entsprechend die Anschlagsbolzen 16f*'*, 16g*'*) gegen die Rückseite von entsprechenden Schrägverstrebungen 3a, b stoßen. Entsprechend ist ausgehend von der bei Fig. 1 gezeigten Stellung der Handgriff 7 soweit in Richtung des Pfeils D in Bezug auf den Flaschenkasten 1 nach hinten hin verschoben, daß dessen Anschläge (bzw. bei dem in Fig. 3b gezeigten Handgriff entsprechend dessen Anschlagsbolzen) gegen die Vorderseite von entsprechenden Schrägverstrebungen 3a, b stoßen. Durch die Anschläge 6f, g bzw. die Anschlagsbolzen 16f*'*, 16g*'* wird die Verschiebung der Handgriffe 6, 7 gegenüber dem übrigen Flaschenkasten 1 somit nach außen hin begrenzt.

Bei dieser in Fig. 2 gezeigten aktiven Stellung der Handgriffe 6, 7 liegen diese außerhalb der Außenkonturen des Flaschenkastens 1. Insbesondere liegen die Handgriffe 6, 7 dann außerhalb der Ebenen, auf denen die Außenseite der vorderen Seitenwand 2a bzw. die Außenseite der hinteren Seitenwand liegen.

Der Flaschenkasten 1 kann bei dieser aktiven Stellung der Handgriffe 6, 7 gem. Fig. 6 auf besonders einfache Weise transportiert werden: Umfassen die Hände eines aufrecht stehenden Transporteurs die Handgriffe 6, 7, liegt der Flaschenkasten 1 im wesentlichen vor dem Bauch des Transporteurs. Die Handgriffe 6, 7 liegen dann auf einer horizontalen Ebene knapp oberhalb der Ebene, auf der der Boden bzw. die Unterseite des Flaschenkastens 1 liegt, und zwar um weniger als 8cm, insbesondere weniger als 4cm. Die Unterseite des Flaschenkastens 1 liegt damit deutlich oberhalb der Knie des Transporteurs, und zwar mehr als 15cm, insbesondere mehr als 20cm oder mehr als 25cm. Dadurch stößt der Flaschenkasten 1 beim Gehen nicht mehr gegen die Knie und die Oberschenkel des Transporteurs.

Ein Flaschenkasten 11 gemäß Fig. 4 weist entsprechend dem in den Fig. 1-3 gezeigten Flaschenkasten eine vordere Seitenwand 12a, eine hintere Seitenwand (in der Darstellung verdeckt), eine rechte Seitenwand 12b, eine linke Seitenwand (in der Darstellung verdeckt), und einen Boden 12 auf.

Der Boden 12 ist entsprechend wie bei dem in den Fig. 1-3 gezeigten Flaschenkasten in Form eines Rahmenwerks mit Schrägverstrebungen 13a, b, einer vorderen Verstrebungsleiste 14a, einer hinteren Verstrebungsleiste 14b, einer linken, seitlichen Verstrebungsleiste 14c, und einer rechten, seitlichen Verstrebungsleiste 14d ausgeführt. Die Unterseiten der Verstrebungsleisten 14a, b, c, d sowie der Schrägverstrebungen 13a, b liegen alle auf der gleichen horizontalen Ebene.

Die Verstrebungsleisten 14a, b, c, d erstrecken sich von entsprechenden Unterseiten der Seitenwände 12a, b aus in Bezug auf den Flaschenkasten 1 nach unten (d.h. bei der hier gewählten Darstellung nach oben).

Durch die Seitenfläche der rechten Verstrebungsleiste 14d ist eine vordere Bohrung 15a und eine hintere Bohrung 15b ausgeführt. Auf ähnliche Weise sind durch die Seitenfläche der linken Verstrebungsleiste 14c eine vordere und eine hintere Bohrung 15c, d ausgeführt, und zwar an den Bohrungen 15a, b gegenüberliegenden Stellen.

Gem. Fig. 5 verläuft innerhalb des vorderen Paars Bohrungen 15a, c mit geringem Spiel je ein Führungsschenkel 16a, b eines vorderen Handgriffs 16. Vom seitlichen Ende der Führungsschenkel 16a, b aus erstreckt sich in senkrechter Richtung hierzu jeweils ein Seitenschenkel 16c, d. Diese verlaufen parallel zueinander. Zwischen den vorderen Enden der Seitenschenkel 16c, d erstreckt sich ein Zwischenschenkel 16e, um den herum eine drehbare Griffrolle 16d angeordnet ist. Die Schenkel 16a, b, c, e sind integral ausgebildet, und bestehen aus einem Metalldraht. Die Griffrolle 16d ist aus Holz oder Kunststoff gefertigt.

Ein hinterer Handgriff 17 ist entsprechend dem vorderen Handgriff 16 ausgestaltet. Allerdings verlaufen dessen Führungsschenkel 17a, b innerhalb des hinteren Paars Bohrungen 15b, d. Die Handgriffe können gemäß einer alternativen, hier nicht gezeigten Ausgestaltung auch entsprechend dem in der Fig. 3b gezeigten Handgriff mit einem Griffauge ausgeführt sein, d.h. statt mit einem Zwischenschenkel und einer Griffrolle, mit einer Kunststoffplatte und einer durch diese hindurchgehenden Öffnung, in die der Transporteur zum leichteren Transport des Flaschenkastens 11 die Finger seiner Hand einführen kann.

Wie oben erläutert, ist der vordere Handgriff 16 bzw. der hintere Handgriff 17 durch dessen Führungsschenkel 16a, b bzw. 17a, b in den Bohrungen 15a, c bzw. 15 b, d der seitlichen Verstrebungsleisten 14c, d gelagert. Somit sind der vordere Handgriff 16 und der hintere Handgriff 17 in Richtung der Pfeile C1, D1 gegenüber dem übrigen Flaschenkasten 11 schwenkbar.

Fig. 4 zeigt die Handgriffe 16, 17 in einer passiven Stellung: Dabei ist der Handgriff 16 soweit in Richtung des Pfeils C1 in Bezug auf den Flaschenkasten 11 nach hinten hin geschwenkt, daß dessen Griffrolle 16d in entsprechenden vorderen Aussparungen 16f aus den seitlichen Verstrebungsleisten 14c, d, und den Schrägverstrebungen 13a, b zu liegen kommt. Entsprechend ist der Handgriff 17 soweit in Richtung des Pfeils D1 in Bezug auf den Flaschenkasten 11 nach vorne hin geschwenkt, daß dessen Griffrolle 17d in entsprechenden hinteren Aussparungen 17f aus den seitlichen Verstrebungsleisten 14c, d, und den Schrägverstrebungen 13a, b zu liegen kommt. Die Aussparungen 16f bzw. 17f sind so ausgestaltet, daß die Griffrollen 16d bzw. 17d dort einrasten. Bei dieser passiven Stellung der Handgriffe 16, 17 liegen diese vollständig innerhalb der Außenkonturen des Flaschenkastens 11.

Fig. 5 zeigt die Handgriffe 16, 17 in einer aktiven Stellung: Ausgehend von der bei Fig. 4 gezeigten Stellung ist der Handgriff 16 soweit in Richtung des Pfeils C1 in Bezug auf den Flaschenkasten 11 nach vorne hin geschwenkt, daß dessen Seitenschenkel 16c, d gegen die Unterseiten der rechten Seitenwand 12b bzw. der linken Seitenwand stoßen. Entsprechend ist ausgehend von der bei Fig. 4 gezeigten Stellung der Handgriff 17 soweit in Richtung des Pfeils D1 in Bezug auf den Flaschenkasten 11 nach hinten hin geschwenkt, daß dessen Seitenschenkel 17c, d ebenfalls gegen die Unterseiten der rechten Seitenwand 12b bzw. der linken Seitenwand stoßen.

Bei dieser in Fig. 5 gezeigten aktiven Stellung der Handgriffe 16, 17 liegen diese außerhalb der Außenkonturen des Flaschenkastens 11. Insbesondere liegen die Handgriffe 16, 17 dann außerhalb der Ebenen, auf denen die Außenseite der vorderen Seitenwand 12a bzw. die Außenseite der hinteren Seitenwand liegen. Bei dieser aktiven Stellung der Handgriffe 16, 17 kann der Flaschenkasten 11 dann gemäß den in Bezug auf Fig. 6 gemachten Ausführungen auf einfache Weise transportiert werden.

Gemäß Fig. 7 weist ein Flaschenkasten 21 zwei Handgriffe 26, 27 auf. Diese sind an zwei gegenüberliegenden Seitenwänden 22b, c schwenkbar gelagert. Um die Handgriffe 26, 27 zunächst in der bei Fig. 7 gezeigten passiven Stellung zu halten, sind entsprechende Rastvorrichtungen vorgesehen (nicht gezeigt). Die Handgriffe 26, 27 liegen bei der in Fig. 7 gezeigten Stellung vollständig innerhalb der Außenkonturen des Flaschenkastens 21.

Vor dem Transport des Flaschenkastens 21 wird der linke Handgriff 26 aus seiner Rast herausbewegt, und gemäß Fig. 8 entlang eines Pfeils C2 nach unten hin geschwenkt. Auf ähnliche Weise wird der rechte Handgriff 27 entlang eines Pfeils D2 nach unten geschwenkt. Erreichen die Handgriffe 26, 27 die in Fig. 8 gezeigte aktive Stellung, rasten sie erneut ein, so daß zunächst ein Zurückschwenken der Handgriffe 26, 27 nach oben hin verhindert wird.

Die Handgriffe 26, 27 liegen dann auf einer horizontalen Ebene knapp oberhalb des Bodens 22 des Flaschenkastens 21. Bei einem alternativen, hier nicht gezeigten Ausführungsbeispiel können die Handgriffe 26, 27 auch auf gleicher Höhe wie der Boden 22 liegen, oder knapp unterhalb davon, z.B. weniger als 8cm, insbesondere weniger als 4 cm. Dadurch ist gewährleistet, daß der Flaschenkasten 21 beim Transport nicht mehr gegen die Knie und die Oberschenkel des Transporteurs stößt.

Gemäß Fig. 9 weist ein Flaschenkasten 31 zwei Handgriffe 36, 37 auf. Die Handgriffe 36, 37 sind an zwei gegenüberliegenden Seitenwänden 32b, c schwenkbar gelagert. Um die Handgriffe 36, 37 zunächst in der bei Fig. 9 gezeigten passiven Stellung zu halten, sind entsprechende Rastvorrichtungen vorgesehen (nicht gezeigt). Die Handgriffe 36, 37 liegen bei der in Fig. 9 gezeigten Stellung vollständig innerhalb der Außenkonturen des Flaschenkastens 31.

Vor dem Transport des Flaschenkastens 31 wird der linke Handgriff 36 aus seiner Rast herausbewegt, und entlang eines Pfeils C3 nach oben hin geschwenkt. Auf ähnliche Weise wird der rechte Handgriff 37 entlang eines Pfeils D3 nach oben geschwenkt. Erreichen die Handgriffe 36, 37 die in Fig. 10 gezeigte aktive Stellung, wird ihr weiteres Verschwenken nach oben hin blockiert. Die Handgriffe 36, 37 liegen dann auf einer horizontalen Ebene knapp oberhalb des Bodens 32 des Flaschenkastens 31. Dadurch ist gewährleistet, daß der Flaschenkasten 31 beim Transport nicht mehr gegen die Knie und die Oberschenkel des Transporteurs stößt.

Ein Flaschenkasten 41 gemäß Fig. 11 ist ähnlich wie der in Fig. 1 und 2 gezeigte Flaschenkasten aufgebaut. Er weist eine vordere Seitenwand 42a, eine hintere Seitenwand (in der Darstellung verdeckt), eine rechte Seitenwand 42b, eine linke Seitenwand (in der Darstellung verdeckt), und einen Boden 42 auf. Der Boden 42 und die Seitenwände 42a, 42b bestehen aus Kunststoff, und sind integral ausgebildet.

Sowohl der Boden 42 als auch die Seitenwände 42a, 42b sind in Form eines zusammenhängenden Rahmenwerks ausgeführt. Sie schließen gemeinsam einen quaderförmigen Aufnahmeraum ein. In diesem können bei einer aufrechten Stellung des Flaschenkastens (d.h. einer Stellung, bei der dieser gegenüber der hier gezeigten Stellung um 180° nach oben gekippt ist) mehrere Getränkeflaschen angeordnet werden.

Das Rahmenwerk des Bodens 42 weist eine vordere Verstrebungsleiste 44a, eine hintere Verstrebungsleiste 44b, eine linke, seitliche Verstrebungsleiste 44c, und eine rechte, seitliche Verstrebungsleiste 44d auf, zwischen denen sich entsprechend wie bei dem in Fig. 1 und 2 gezeigten Flaschenkasten Schrägverstrebungen 43 erstrecken. Die Unterseiten der Verstrebungsleisten 44a, b, c, d und der Schrägverstrebungen 43 liegen alle auf der gleichen horizontalen Ebene.

Die vordere Verstrebungsleiste 44a erstreckt sich von der Unterseite 42a*'* der vorderen Seitenwand 42a aus in Bezug auf den Flaschenkasten 41 nach unten (d.h. bei der hier gewählten Darstellung nach oben). Entsprechendes gilt für die rechte, seitliche Verstrebungsleiste 44d in Bezug auf die Unterseite der rechten Seitenwand 42b, für die linke Verstrebungsleiste 44c in Bezug auf die Unterseite der linken Seitenwand, sowie für die hintere Verstrebungsleiste 44b in Bezug auf die Unterseite der hinteren Seitenwand.

An der vorderen Seitenwand 42a ist im Bereich des Bodens 42 schwenkbar ein vorderer Handgriff 46 befestigt. Die Schwenkachse a liegt parallel zur Bodenebene und zur vorderen Seitenwand 42a. Auf entsprechende Weise ist ein hinterer Handgriff (hier nicht dargestellt) im Bereich des Bodens 42 um eine Schwenkachse b schwenkbar an der hinteren Seitenwand befestigt. Die Schwenkachsen a, b liegen jeweils ca. 6 cm unterhalb der Bodenebene, und sind gegenüber den jeweiligen Außenflächen der Seitenwände 42a um ca. 1,5 cm nach innen hin versetzt. Wie weiter unten im Detail beschrieben, können die Handgriffe 46 aus ihrer in Fig. 11 gezeigten aufrechten Stellung um ca. 40° um die entsprechenden Schwenkachsen a, b nach außen hin geschwenkt werden.

In Fig. 12 ist eine perspektivische Ansicht eines vorderen Abschnitts des Flaschenkastens von Fig. 11 vor dem Einbau des vorderen Handgriffs 46 gezeigt. (Diesem entspricht ein hinterer, zum vorderen Abschnitt spiegelverkehrter Abschnitt, in den der hintere Handgriff eingebaut wird.)

Wie in Fig. 12 gezeigt ist, ist zur Aufnahme des vorderen Handgriffs 46 bei dessen passiver Stellung eine Aussparung 47 aus der vorderen Seitenwand 42a vorgesehen. Diese wird (in der Zeichnung nach hinten hin) von einer vorderen Außenwand 48 begrenzt. Die Außenwand 48 ist an in den Flaschenkasten eingeführte Flaschen angepaßt, d.h. in gewellter Form ausgebildet. Dabei fluchten die am weitesten vorne liegenden Abschnitte der Außenwand 48 mit der Vorderseite der vorderen Verstrebungsleiste 44a.

Die seitliche Begrenzung der Aussparung 47 wird von entsprechenden inneren, linken und rechten Seitenflächen 49a der vorderen Seitenwand 42a gebildet, und die (in der Zeichnung) untere Begrenzung von einer sich quer zwischen den Seitenflächen 49a erstreckenden unteren Begrenzungsfläche 49b. Jeweils durch die linke und die rechte Seitenfläche 49a hindurchgehend ist in Richtung der Schwenkachsen a verlaufend eine Bohrung 50 ausgeführt.

Fig. 13 zeigt eine perspektivische Ansicht der in den Fig. 11 und 12 gezeigten Handgriffe 46 vor deren Einbau in den Flaschenkasten. Jeder Handgriff 46 ist integral aus Kunststoff gefertigt, und besteht aus einem sich längs zur späteren Schwenkachse a erstreckenden länglichen Griffabschnitt 51. Von dessen Enden aus verlaufen in Querrichtung zwei Seitenarme 52a, 52b mit im wesentlichen rechteckförmigem Querschnitt. Die Seitenarme 52a, 52b knicken bei ihrem dem Griffabschnitt 51 gegenüberliegendem Ende in Richtung der späteren Schwenkachse a hin (in der Zeichnung nach rechts hinten) ab. Durch die abgeknickten Abschnitte 53a, 53b hindurch sind in Richtung der späteren Schwenkachse a verlaufende Bohrungen 54a, 54b ausgeführt. Jeder der abgeknickten Abschnitte 53a, 53b weist jeweils eine vordere Anschlagsfläche 55a, b und eine hintere Anschlagsfläche 56a, b auf. Die hinteren Anschlagsflächen 56a, b verlaufen parallel zu den nicht abgeknickten Abschnitten der Seitenarme 52a, 52b. Demgegenüber schließen die vorderen Anschlagsflächen 56a, b einen Winkel von ca. 130° gegenüber der vorderen Seitenfläche 57 der nicht abgeknickten Abschnitte der Seitenarme 52a, 52b und des Griffabschnitts 51 ein.

Zum Einbau in den Flaschenkasten wird der Griff 46 in die in Fig. 12 gezeigte Aussparung 47 eingeführt, sodaß die Bohrungen 50 durch die linke und die rechte Seitenfläche 49a des Flaschenkastens mit den Bohrungen 54a, 54b des Handgriffs 46 fluchten. Dann wird jeweils eine Schraube durch das Bohrungspaar 50, 54a bzw. 50, 54b hindurchgeführt, und auf deren Hals - von dem Innen- bzw. Aufnahmeraum des Flaschenkastens aus - jeweils eine entsprechende Mutter aufgeschraubt.

Der Handgriff 46 ist daher aus der in Fig. 11 gezeigten Stellung (bei welcher die hintere Griffanschlagsflächen 56a, b an die Außenwand 48 anschlagen) in die in Fig. 14 gezeigte Stellung verschwenkbar. Bei dieser verhindert der Anschlag der vorderen Anschlagsflächen 55a, b des Griffs 46 an die untere Begrenzungsfläche 49b der Aussparung 47 ein über den gewünschten Schwenkwinkel von wie erläutert ca. 40° hinausgehendes Schwenken. Bei der verschwenkten Stellung liegt der Handgriff 46 (insbesondere dessen Griffabschnitt 51) relativ nahe beim Boden 42 und der Seitenwand 42a. Wieder bezogen auf Fig. 11 liegt bei der passiven Stellung des Handgriffs 46 dessen vordere Seitenfläche 57 im wesentlichen plan zur vorderen Seitenfläche der Seitenwand 42a, und dessen Oberseite im wesentlichen auf Höhe der Unterseite 42a' der Seitenwand 42a, d.h. mit etwas Abstand zur Bodenfläche (ca. 1,5cm). Dadurch wird ein Verschmutzen des Handgriffs 46 bei abgestelltem Flaschenkasten verhindert.

## Patentansprüche

1. Flaschenkasten (1, 11, 21) zur Aufnahme mehrerer Flaschen, insbesondere Getränkeflaschen, mit mindestens einem Handgriff (6, 16, 26), der von einer passiven in eine aktive Stellung bewegt werden kann, dadurch gekennzeichnet, daß der Handgriff (6, 16, 26) bei seiner aktiven Stellung im wesentlichen auf gleicher Höhe mit einem Boden (2, 12, 22) des Flaschenkastens (1, 11, 21) liegt.

2. Flaschenkasten (1, 11, 21) gemäß Anspruch 1, bei welchem der Handgriff (6) in die aktive Stellung ausziehbar ist.

3. Flaschenkasten (1, 11, 21) gemäß Anspruch 1 oder 2, bei welchem der Handgriff (16, 26) in die aktive Stellung verschwenkbar ist, insbesondere um einen Schwenkwinkel, welcher kleiner als 90° ist.

4. Flaschenkasten (1, 11, 21) gemäß einem der vorhergehenden Ansprüche, bei welchem zusätzlich noch ein weiterer Handgriff (7, 17, 27) vorgesehen ist.

5. Flaschenkasten (1, 11, 21) gemäß Anspruch 4, bei welchem der weitere Handgriff von einer passiven in eine aktive Stellung bewegt werden kann, wobei der weitere Handgriff bei seiner aktiven Stellung im wesentlichen auf gleicher Höhe mit dem Boden (2, 12, 22) des Flaschenkastens (1, 11, 21) liegt.

6. Flaschenkasten (1, 11, 21) gemäß einem der Ansprüche 4 oder 5, bei welchem die Handgriffe so ausgestaltet sind, daß der Flaschenkasten (1, 11, 21) bei aktiver Stellung der Handgriffe an den Handgriffen vor dem Körper eines Transporteurs liegend getragen werden kann.

7. Flaschenkasten (1, 11, 21) gemäß einem der vorhergehenden Ansprüche, bei welchem der Handgriff (6, 16, 26) an einer Seitenwand des Flaschenkastens (1, 11, 21) angeordnet ist.

8. Flaschenkasten (1, 11, 21) gemäß einem der Ansprüche 4 bis 7, bei welchem die Handgriffe (6, 16, 26) an gegenüberliegenden Seitenwänden des Flaschenkastens (1, 11, 21) angeordnet sind.

9. Flaschenkasten (1, 11, 21) gemäß einem der vorhergehenden Ansprüche, bei welchem der Handgriff (6, 16, 26) bei seiner passiven Stellung die Außenkonturen des Flaschenkastens (1, 11, 21) nicht überragt.

10. Flaschenkasten (1, 11, 21) gemäß einem der vorhergehenden Ansprüche, bei welchem der Handgriff (6, 16, 26) bei seiner aktiven Stellung von oben betrachtet über die Kontur einer Seitenwand (2a, 12a, 22b) des Flaschenkastens (1, 11, 21) hervorsteht.
